# EUROPÄISCHE PATENTSCHRIFT

(11) **EP 0 399 419 B1**
(45) Veröffentlichungstag und Bekanntmachung des Hinweises auf die Patenterteilung: **26.06.1996**
(21) Anmeldenummer: 90109559.6
(22) Anmeldetag: 19.05.1990
(51) Int. Cl.: H01H 5/06, H01H 5/08, H01H 13/28

(54) **Elektrischer Schnappschalter, insbesondere Mikroschalter**
Electric snap-action switch particularly micro switch
Interrupteur à rupture brusque en particulier interrupteur miniature

(30) Priorität: 23.05.1989 DE 3916763; 20.04.1990 DE 9004499 U
(43) Veröffentlichungstag der Anmeldung: 28.11.1990
(73) Patentinhaber: BÄR ELEKTROWERKE GMBH & CO. KG, D-58579 Schalksmühle (DE)
(72) Erfinder: Bär, Siegfried, Dipl.-Ing., D-5884 Halver (DE)
(74) Vertreter: Ludewig, Karlheinrich, Dipl.-Ing.

(56) Entgegenhaltungen:
- DE-B- 1 515 876
- DE-U- 1 979 685
- DE-U- 6 927 445
- DE-U- 8 419 891
- FR-A- 1 211 699

## Beschreibung

Die Erfindung betrifft einen elektrischen Schnappschalter, insbesondere Mikroschalter, mit einem Gehäuse, das ortsfeste und bewegliche Kontakte aufweist, mit einer als beweglichen Kontakt ausgebildeten die einzelnen Schaltstellungen einnehmenden Schaltschwinge, die an ihrem einen Ende zwei im Abstand voneinander liegende Schwenkachsen trägt, um die die Schaltschwinge schwenkbar an einem Haltelager gelagert ist, mit einer mit ihrem einen Ende an der Schaltschwinge angreifenden Schaltfeder, die mit ihrem zweiten Ende am Gehäuse befestigt ist und die die Schaltschwinge mit ihren beiden Schwenkachsen gegen das Haltelager zieht und mit einem im Gehäuse gelagerten bereichsweise aus dem Gehäuse herausragenden beweglichen Betätigungsglied, wobei ein Bereich der Schaltfeder zwischen zwei Vorsprüngen des Betätigungsgliedes angeordnet ist und das Betätigungsglied bei einer Bewegung die Schaltschwinge in ihre Schaltstellungen überführt, hierbei ist die Schaltschwinge von einer mittleren Schaltstellung aus in die eine Schwenkrichtung um die eine Schwenkachse und in die andere Schwenkrichtung um die andere Schwenkachse schwenkbar. Derlei Schalter DE-GM 84 19 891 werden wegen ihrer schlagartigen Umschaltung und wegen ihrer mehreren Schaltstellungen gerne verwendet. Von Nachteil ist jedoch, daß zur Durchführung der Schaltbewegung die Lagerpunkte der Schaltschwinge verschoben werden. Vorsprünge des Betätigungsgliedes umrahmen zwar die Schaltfeder, sie greifen jedoch nicht an der Schaltfeder. Die Umschaltbewegung der Schaltschwinge erfolgt jedoch dadurch, daß die Lagerungsstellen der Schaltschwinge verschoben werden, ähnliches gilt bei der DE-AS 15 15 876). Bei einem anderen Ausführungsbeispiel des DE-GM 84 19 891 ist zwar der Haltekontakt für die Schaltschwinge ein ortsfester Kontakt, dort ist aber die Schaltfeder unmittelbar am Betätigungsglied befestigt, so daß verhältnismäßig große Bewegungen durchgeführt werden mußten, damit eine Überführung der Schaltschwinge in eine andere Schaltstellung stattfinden konnte. Darüber hinaus mußte das Betätigungsglied besonders mit einer weiteren Feder beaufschlagt werden, um so sicher den Schalter in seine einzelnen Schaltstellungen überführen zu können. Das Betätigungsglied wurde dann gegen die Kraft dieser zweiten Feder bewegt.

Aufgabe der Erfindung ist es, bei einem Schalter der eingangs genannten Art zum einen den Anwendungsbereich der Schalter zu vergrößern, zum anderen soll die Umschaltung sicher erfolgen, schließlich soll die Schaltfeder selber auch eine Rückstellkraft auf das Betätigungsglied ausüben, wobei insgesamt der Schalter einen wohlfeilen Aufbau sowie preiswerte Herstellung haben soll. Darüber hinaus soll der Schalter eine geringe Baugröße aufweisen. Dies geschieht erfindungsgemäß dadurch, daß das Haltelager als ortsfester Kontakt ausgebildet ist, daß die Vorsprünge bei einer Bewegung des Betätigungsgliedes an der Schaltfeder angreifen und daß bei einer Bewegung des Betätigungsgliedes die Vorsprünge Bereiche der Schaltfeder bewegen, hierbei belastet die Schaltfeder über die Vorsprünge das Betätigungsglied im Rückstellsinne zur Einstellung der mittleren Schaltstellung der Schaltschwinge.

Dadurch, daß die Schaltschwinge an einem als ortsfesten Kontakt ausgebildeten Haltelager liegt, sind genau definierte Lagerpunkte bei der Umschwenkbewegung der Schaltschwinge gegeben, wodurch sichergestellt ist, daß die Schaltschwinge in ihren einzelnen Schaltstellungen sicher und schlagartig bewegt werden kann. Dadurch, daß ein mittlerer Bereich der Schaltfeder unmittelbar von Vorsprüngen des Betätigungsgliedes angegriffen und bei Betätigung bewegt wird, folgt die gesamte Feder bei einer Bewegung des Betätigungsgliedes unmittelbar dem Betätigungsglied, hierdurch wird die Feder ausgelenkt und weiter gespannt, so daß schließlich, wenn der Umschaltpunkt erreicht ist, schlagartig eine Umschaltung stattfindet. Darüber hinaus ist aber auch noch sichergestellt, daß durch die eingerahmte Feder eine Rückstellkraft auf das Betätigungsglied ausgeübt wird und zwar dergestalt, daß die Schaltfeder versucht, das Betätigungsglied entweder in einer Mittelstellung zu halten, bei der die Federwirklinie zwischen den beiden Schwenkachsen liegt oder aber bei Freigabe des Betätigungsgliedes wieder in die Mittelstellung zurückkehrt.

Vorteilhafterweise ist das die Schaltfeder bewegende Betätigungsglied als kulissenartige Schiebebetätigung ausgebildet, das mit einem oder mit seinen beiden Enden als Handhabe aus dem Gehäuse herausragt. Bei dieser Ausbildung ergibt sich ein einfacher Aufbau des Schalters, da die Schaltschwinge nach beiden Richtungen durch das schieberartige Betätigungsglied von Hand bewegbar ist, wobei es sich selbsttätig nach Freigabe des Betätigungsgliedes in seine Mittelstellung zurückstellt. Die Handhabe mit Betätigungsglied kann entweder herausgezogen oder hineingedrückt werden, um die Umschaltung der Schaltschwinge von der Mittelstellung durchzuführen oder aber die Bedienung erfolgt von zwei Seiten des Gehäsues aus.

Bei einem anderen Ausführungsbeispiel der Erfindung ist das die Schaltfeder bewegende Betätigungsglied als zwischen den Schaltstellungen drehbares am Gehäuse gelagertes Betätigungsglied ausgebildet, das wenigstens mit seiner Handhabe aus dem Gehäuse herausragt. Dadurch, daß das Betätigungsglied selber drehbar am Gehäuse gelagert ist, ist eine genaue und sichere Bewegung des Betätigungsgliedes gewährleistet. Darüber hinaus läßt sich durch das Betätigungsglied der Anwendungsbereich des Schalters weiter vergrößern, da das Betätigungsglied über eine Schaltwalze steuerbar sein kann.

Bei einem besonderen Ausführungsbeispiel der Erfindung weist die Schaltschwinge zwei parallel und in Abstand zueinanderliegende die Schwenkachsen bildende Schneidenlager auf, die an das Haltelager angreifen. Durch die beiden Schneidenlager ist in einfacher Weise die Bildung der Schwenkachsen möglich, darüber hinaus ist eine sichere Schaltung um beide Schwenkachsen möglich. Hierbei empfiehlt es sich, daß die Schaltschwinge als Faltkontakt aufgebaut ist, der im Faltungsbereich die Kontakte aufweist und dessen die Schwenkachsen bildende Faltungsenden nach entgegengesetzten Richtungen um einen spitzen Winkel abgewinkelt sind. Diese Maßnahme erlaubt in einfacher Weise die Schaltschwinge mit ihren beiden Schwenkachsen herzustellen, wobei durch die beiden Abbiegungen in einfacher Weise die beiden Schwenkachsen herstellbar sind. Darüber hinaus erlaubt eine solche Ausbildung der Schwenkachse durch eine geringe Eigenfederung der abgewinkelten Faltungsenden bei Berührung der Kontakte der Schaltschwinge mit feststehenden Gegenkontakten eine geringe Eigenbewegung zwischen den Kontakten, die etwaige den Stromfluß behindernde Oxydschichten zerstört.

Bei einem anderen Ausführungsbeispiel der Erfindung ist die Schaltschwinge in Queransicht in Form eines gleichschenkeligen Dreieckes aufgebaut. Hierbei trägt die Hauptspitze des gleichschenkeligen Dreiecks die Kontakte, während die beiden anderen Spitzen jeweils eine Schwenkachse bilden. Auch hier wird in einfacher Weise eine Schaltschwinge erzeugt, die zwei Schaltachsen aufweist, trotzdem wohlfeil zu fertigen ist.

Bei einem weiteren Ausführungsbeispiel der Erfindung ist die aus blattförmigen Werkstoff aufgebaute Schaltschwinge U-förmig ausgebildet. Hierbei sind ihre beiden die beiden Schwenkachsen bildenden Schenkel durch einen Schlitz in jeweils zwei Bereiche unterteilt, die nach unterschiedlichen Seiten hin abgewinkelt sind. Bei einer solchen Ausbildung der Schaltschwinge ist ein einfacher plattenförmiger Werkstoff erforderlich, bei dem durch die Abwinklung wohlfeil zwei in Abstand voneinanderliegende Schwenkachsen gebildet werden können.

Bei einem weiteren Ausführungsbeispiel ist im Bereich der beiden Schwenkachsen der Schaltschwinge am Haltelager eine kanalartige Vertiefung vorgesehen. Hierbei entspricht die Kanalbreite dem Abstand der beiden Schwenkachsen. Durch eine solche Ausbildung ist die Erzeugung der Gegenlager für die schneidenartigen Lager der Schaltschwinge besonders leicht zu gestalten.

Vorteilhafterweise verläuft in der Mittelstellung der Schaltschwinge, in der beide Schwenkachsen am Haltelager anliegen, die senkrecht zu den Schwenkachsen liegende Kraftlinie der Schaltfeder zwischen den beiden Schwenkachsen. Bei einer solchen Ausbildung wird in einfacher Weise die Einstellung der Mittelstellung des Schnappschalters erreicht, wobei zugleich gewährleistet wird, daß bei einer Schwenkbewegung die Schaltfeder selber ein Rückstellmoment in diese Mittelstellung auf die Schaltschwinge ausübt. Je nach Höhe der Federkraft ist hierbei die Schaltschwinge gegen ein Verschwenken gesichert. Empfehlenswerterweise sind hierbei die Vorsprünge zur Mitbewegung der Schaltfeder als Begrenzungen einer Ausnehmung des kulissenartig geführten Betätigungsgliedes ausgebildet. Durch diese Ausbildung lassen sich in einfacher Weise durch die Schaltschwinge die Schaltstellungen einstellen, da je nachdem in welche Richtung das Betätigungsglied bewegt wird, die Feder und damit die Federkraftlinie verschoben wird, so daß eine Schwenkung der Schaltschwinge eintritt. Darüber hinaus sorgt die Ausnehmung durch die bereichsweise Umgreifung der Schaltfeder für eine Zwischenhalterung von Betätigungsglied, Schaltfeder und Schaltschwinge bei einem Zusammenbau des Schalters.

Günstigerweise ragt bei Ausbildung des Schalters als Druckschalter das Betätigungsglied mit seinem einen Ende als Handhabe aus dem Gehäuse heraus, während an seinem anderen Ende eine Druckfeder vorgesehen ist, durch die das Betätigungsglied in einer Richtung vorbelastet ist. Hierbei tritt eine Überführung in die einzelnen Schaltstellungen durch die verschieden großen Eindringtiefen des Betätigungsgliedes ins Gehäuse ein.

Bei einem anderen Ausführungsbeispiel der Erfindung, bei der der Schalter als Schwenkschalter vorgesehen ist, greift ein Arm eines schwenkbaren Winkelhebels in die Aufnahme des kulissenartigen Betätigungsgliedes, während der andere Arm als Handhabe aus dem Gehäuse herausragt. Bei dieser Anordnung treten durch einfache Verschwenkung des Winkelhebels die unterschiedlichen Schaltstellungen auf, wobei durch die besondere Ausbildung der Schaltfeder in Verbindung mit den beiden Schwenkachsen der Schwenkhebel selber mit seiner Handhabe in eine Mittelstellung überführt wird.

Bei einem besonderen Ausführungsbeispiel der Erfindung greifen die zwei Vorsprünge des Betätigungsgliedes in Längsrichtung der Schaltfeder gesehen an der Schaltfeder zwischen dem Haltelager und der an dem Gehäuse vorgesehenen zweiten Befestigungsstelle der Schaltfeder an. Hierdurch folgt bei einer Drehbewegung des Betätigungsgliedes eine sichere Spannung der Schaltfeder, wobei selbst geringe Winkelbeträgen in der Drehbewegung die Spannung erhöhen, darüber hinaus erfolgt schon bei geringen Drehwinkelbeträgen des Drehbetätigungsgliedes schlagartig die Umschaltung von einer Schaltstellung in die andere. Trotzdem ist der Aufbau des Schalters einfach gestaltet. Vorteilhafterweise ist die Schwenkachse des Betätigungsgliedes auf der den Vorsprüngen abgewandten Seite des Haltelagers angeordnet, um so hinsichtlich der Drehbwegung selbst bei sehr kleinen Winkelbeträgen eine sichere Umschaltung zu erzielen.

Bei einem vorteilhaften Ausführungsbeispiel der Erfindung ist das Schaltergehäuse zweiteilig aufgebaut, hierbei sind an dem als Einschub in das zweite Gehäuseteil ausgebildeten ersten Gehäuseteil die Schaltschwinge, die ortsfesten Kontakte und die Schaltfeder angeordnet. Durch diese Maßnahme wird sichergestellt, daß das erste Gehäuseteil mit den Schaltteilen vormontierbar ist und dann einfach in das andere Gehäuseteil einschiebbar ist. Günstigerweise ist am zweiten Gehäuse das Drehbetätigungsglied gelagert, um so eine sichere und einfache Lagerstelle für das Drehbetätigungsglied zu erzielen, trotzdem aber zu gewährleisten, daß eine sichere Umschaltung des Schalters möglich ist.

Bei einem weiteren Ausführungsbeispiel ist das Drehbetätigungsglied aus einem Handhabenteil und einem Schaltteil zweiteilig aufgebaut, hierbei sind die beiden Teile im Bereich der Drehachse des Betätigungsgliedes drehfest miteinander verbunden, wobei zur Verbindung der Handhabenteil mit einem Vorsprung durch das äußere Gehäuse in eine Aufnahme des Schaltteiles einrastbar ist. Diese Maßnahme gestattet einen wohlfeilen Aufbau des Gehäuses, darüber hinaus ist nach Einschub des einen Gehäuses eine sichere Festlegung der beiden Teile des Betätigungsgliedes möglich.

Vorteilhafterweise sind die Einführöffnungen im zweiten Gehäuseteil vom Gehäuseeinschub und Handhabenteil durch einen Dichtring abdichtbar, um so das Schalterinnere sicher vor Eindringen von Feuchtigkeit und Verunreinigungen zu schützen.

Um den Anwendungsbereich des Schalters weiter zu vergrößern, weist der Schaltteil des Betätigungsgliedes an seinem der Drehachse abgewandten Ende eine Druckfeder auf, die das Drehbetätigungsglied in eine Drehrichtung vorspannt. Durch diese Maßnahme kann der Schalter leicht umgerüstet werden, so daß von einer ersten Einschaltstellung aus in eine Ausschaltstellung der Schalter überführbar ist und dann in eine zweite Schaltstellung. Eine solche Ausführung wird dann gewählt werden, wenn nur kurzfristig die zweite Einschaltstellung eingeschaltet werden soll.

Günstigerweise liegt das schwenkbare Betätigungsglied mit dem freien Ende seines Handhabenteiles an einem mit Schaltnocken versehenen Walzenabschnitt federnd an. Durch diese Maßnahme kann die Überführung in die einzelnen Schaltungen einfach durch Drehbewegung des Walzenabschnittes erfolgen.

Auf der Zeichnung ist der Erfindungsgegenstand in mehreren Ausführungsbeispielen dargestellt und zwar zeigen:
- Fig. 1: den Schnappschalter als Schwenkschalter,
- Fig. 2: den Schnappschalter als Druckschalter,
- Fig. 3: eine Draufsicht des Schalters nach Fig. 2, teilweise im Schnitt,
- Fig. 4: ein weiteres Ausführungsbeispiel der Schaltschwinge,
- Fig. 5: eine Seitenansicht der Schaltschwinge nach Fig. 4 und
- Fig. 6: das kulissenartige Betätigungsglied.
- Fig. 7: einen Schnitt durch das Schaltergehäuse gemäß der Linie VII - VII der Fig. 8,
- Fig. 8: einen Querschnitt durch das Schaltergehäuse,
- Fig. 9: einen Teilschnitt nach der Linie IX-IX der Fig. 8.

Der in Fig. 1 dargestellte Schalter weist ein Außengehäuse 10 und ein Innengehäuse 11 auf. Das Innengehäuse 11 ist als Einschub im Außengehäuse 10 gelagert. Aus dem Außengehäuse 10 ragt aus einer Öffnung 12 eine Handhabe 13, mit der der Schalter in seine verschiedenen Schaltstellungen überführt werden kann. Bei dem in Fig. 1 dargestellten Schalter ist die Handhabe schwenkbar vorgesehen. Weiterhin ragen aus dem Außengehäuse 10 Anschlußkontakte 14,15,16 heraus, die im Innengehäuse 11 gelagert sind. Der Anschlußkontakt ist dabei im Inneren des Gehäuses als Haltelager 17 ausgebildet, während der Anschlußkontakt 15 zu einem ersten ortsfesten Kontakt 18 sowie der Anschlußkontakt 16 zu einem weiteren ortsfesten Kontakt führt. Wie aus Fig. 1 hervorgeht, ist an dem Haltelager 17 eine Schaltschwinge 20 vorgesehen. Diese Schaltschwinge 20 ist schwenkbar und tritt mit den beiden ortsfesten Kontakten 18 und 19 je nach Schaltstellung in Verbindung.

Die Schaltschwinge 20 ist hier als Faltkontakt ausgebildet. Hierbei ist im Faltungsbereich 21 ein Doppelkontakt 22 vorgesehen, dessen einer Teil mit dem ortsfesten Kontakt 18 und dessen anderer Teil mit dem ortsfesten Kontakt 19 in Verbindung tritt.

Die durch die Faltung der Schaltschwinge entstehenden freien Enden 23,24, die gegenüber dem Faltungsbereich 21 liegen, sind, wie die Fig. 1 zeigt, in einem spitzen Winkel abgewinkelt. An ihrem freien Ende laufen sie keilförmig zusammen und bilden Schneiden 25, die an ihrem freien Ende die Schwenkachsen 26,27 tragen. Die Schneiden 25 der freien Enden 23,24 greifen dabei in kerbartige Vertiefungen 28 des Haltelagers 17. Nachzutragen bleibt noch, daß die Schaltschwinge einen Durchbruch 29 trägt. In diesen Durchbruch wird das eine Ende 55 einer Schaltfeder 30 eingehängt. Weiterhin sei noch erwähnt, daß in Draufsicht die Schaltschwinge 20 einen U-förmigen Ausschnitt 31 trägt, der nach der Seite der Schneiden 25 hin offen gestaltet sind. Dieser U-förmige Ausschnitt nimmt einen Bereich der Schaltfeder 30 auf.

Ebenso ist das Haltelager 17 gegabelt ausgebildet. Hierbei nimmt der Gabelungsraum 32 Bereiche der Schaltfeder 30 auf.

Das andere Ende 54 der Schaltfeder 30 ist fest an dem Innengehäuse gelagert. Hierzu ist ein Querstift 33 vorgesehen, an dem das zweite Ende der Schaltfeder eingehängt wird.

Zwischen dem Querstift 33 und dem Haltelager 17 ist ein kulissenartig geführtes Betätigungsglied 34 vorgesehen, das in einer Ausnehmung 35 Bereiche der Schaltfeder 30 aufnimmt. Das Betätigungsglied 34 ist im wesentlichen senkrecht zur Längsachse der Schaltfeder 30 bewegbar und im Gehäuse 11 geführt. Es sei hier schon vorgetragen, daß bei einer Bewegung des Betätigungsgliedes Bereiche der Schaltfeder 30 mit bewegt werden. Hierzu bilden zwei gegenüberliegende Randbereiche der Ausnhemung 35 Vorsprünge 56, die an der Schaltfeder 30 bei einer Bewegung des Betätigungsgliedes 34 angreifen, und Bereiche der Schaltfeder 30 bewegen.

Das Betätigungsglied 34 ist des weiteren mit einem Durchbruch 36 versehen. In diesen Durchbruch 36 greift ein Arm 37 eines winkelförmigen Schwenkhebels 38 ein. Der zweite Arm 39 des Schwenkhebels 38 ist als Handhabe 13 ausgebildet und ragt, wie schon erwähnt, aus dem Außengehäuse 10 heraus. Der Schwenkhebel selber ist am Gehäuse gelagert. Bei einer Schwenkung, vergl. Fig. 1, im Uhrzeigersinn bewegt sich das Betätigungsglied 34 nach oben, während bei einer Schwenkbewegung entgegen dem Uhrzeiger das Betätigungsglied 34 in seiner Führung 40 nach unten bewegt wird. Bei dieser Auf- und Abwärtsbewegung des Betätugungsgliedes wird, wie schon erwähnt, ein Teil der Feder 30 mitgenommen. Hierdurch ändert sich die Angriffslinie 52 der Feder bezüglich der Schaltschwinge 20. Bei einer Abwärtsbewegung des Betätigungsglied erhält hierbei die Schaltschwinge durch einen abwärtsbewegten Federbereich eine Kraftkomponente nach unten, so daß der Kontakt 22 mit dem ortsfesten Kontakt 18 in Verbindung treten kann. Zugleich wird jedoch die Schaltschwinge auch über eine weitere Kraftkomponente der Schaltfeder gegen das Haltelager 17 gezogen.

Wie aus der Zeichnung weiter zu erkennen ist, wirkt durch die ausgelenkte Schaltfeder auch eine Kraftkomponente auf das Betätigungsglied 34 und zwar in Aufwärtsrichtung, so daß bei einer Freigabe der Handhabe das Betätigungsglied 34 in seine in Fig. 1 dargestellte Stellung sich bewegt. Durch dieses Bewegung ändert sich die Angriffslinie 52 der Feder bezüglich der Schaltschwinge, und zwar liegt nunmehr die Angriffslinie zwischen den beiden Schwenkachsen 26 und 27 der Schaltfeder. Hierdurch erfolgt eine Rückschwenkung der Schaltschwinge, so daß der Kontakt 22 von dem Anschlußkontakt 18 freikommt.

Bei einer Bewegung der Handhabe im Uhrzeigersinn wird, wie bereits erwähnt, das Betätigungsglied 34 nach oben bewegt. Hierdurch wird die Federkraftlinie 52 der Schaltfeder 30 über die Schwenkachse 27 hinausbewegt, so daß die Schaltschwinge auch eine aufwärtsgerichtete Schaltkomponente erhält und somit mit ihrem Kontakt 22 gegen den ortsfesten Kontakt 19 schwenken kann.

Bei Freigabe der Handhabe 13 erfolgt über die gespannte Schaltfeder eine Rückbewegung des Betätigungsgliedes 34 durch die Feder, so daß die Schaltfeder wieder zwischen den beiden Schwenkachsen der Schaltschwinge zu liegen kommt und somit die Schaltschwinge in ihre in Fig. 1 gezeigte Lage geschwenkt wird.

Es sei hier noch nachgetragen, daß bei einer Bewegung im Uhrzeigersinn, wie aus der Fig. 1 ersichtlich, die Schaltschwinge um die Schwenkachse 27 gegen den ortsfesten Kontakt 19 schwenkt, während bei einer Bewegung im Uhrzeigersinne die Schaltschwinge um die Schwenkachse 26 schwenkt und dann in Berührung mit dem ortsfesten Kontakt 18 tritt.

Weiterhin sei noch nachgetragen, daß, falls durch die Bewegung des Betätigungsgliedes die Federkraftlinie außerhalb der Schwenkachsen zu liegen kommt, die Umschaltung der Schaltschwinge in an sich bekannter Weise schlagartig erfolgt, da die Feder dann jeweils selbsttätig versuchen wird, die Schaltschwinge um die jeweilige Schwenkachse 26 herumzubewegen.

Statt des Schwenkhebels 38 könnte das Betätigungsglied 34 mit einer aus dem Gehäuse ragenden Verlängerung versehen sein, die als Handhabe dient. Durch ein Hereindrücken oder Herausziehen der Handhabe könnte dann, wie beschrieben, die Schaltschwinge verschwenkt werden, die Rückstellung erfolgt dann wieder durch die Schaltfeder. Auch wäre es möglich, das Betätigungsglied beidseitig zu verlängern, so daß an beiden Enden aus dem Gehäuse ragende Handhaben vorhanden sind , die dann durch Hereinschieben und/oder Herausziehen eine Umschaltung bewirken.

Bei dem Ausführungsbeispiel nach Fig. 2 ist ein ähnlicher Aufbau, wie in Fig. 1, gegeben. Bei diesem Ausführungsbeispiel ist jedoch der Schalter als Druckschalter ausgebildet.

Das Betätigungsglied 34 weist eine Verlängerung 41 auf, die durch eine Öffnung 42 des Gehäuses heraus ragt und dort außerhalb des Gehäuses die Handhabe 13 bildet. Das Betätigungsglied ist an dem der Handhabe gegenüberliegenden Ende mit einer Druckfeder 43 belastet, die versucht, das Betätigungsglied 34 immer in seine obere Stellung zu überführen.

Bei einer Bewegung des Betätigungsgliedes 34 erfolgt dann wiederum die Verschwenkung der Schaltschwinge 20 um ihre Schwenkachsen 26 bzw. 27. Weiterhin sei bei diesem Ausführungsbeispiel noch erwähnt, daß die Schaltschwinge in Seitenansicht gesehen etwa dreieckförmig ist und zwar in Art eines gleichschenkeligen Dreiecks. Hierbei trägt die Hauptspitze 44 des gleichschenkeligen Dreiecks den Kontakt 22, während die beiden anderen Spitzen 45,46 den Schwenkachsen 26 und 27 zugeordnet sind. Bei einer Auslenkung der Feder durch das Betätigungsglied erfolgt dann wiederum die Verschwenkung der Schaltschwinge. Bei diesem Ausführungsbeispiel greifen zur Halterung die beiden Schwenkachsen 26,27 der Schaltschwinge 20 in eine kanalartige Vertiefung 53 des Haltelager 17.

Bei dem Ausführungsbeispiel nach Fig. 4 und 5 ist die Schaltschwinge aus einem plattenförmigen Werkstoff hergestellt. Sie weist an ihrem unteren Ende den U-förmigen Ausschnitt 31 auf, wobei die beiden U-Schenkel 47 und 48 ihrerseits einen Längsschnitt 49 aufweisen, der die beiden U-Schenkel in Bereiche 50 und 51 unterteilt. Der Bereich 50 beider U-Schenkel 47,48 ist nach der einen Richtung abgewinkelt, während der Bereich 51 der beiden U-Schenkel 48,49 nach der anderen Seite in einem spitzen Winkel abgewinkelt ist: (Fig. 4).

Die freien Enden der Bereiche 50 der U-Schenkel 47 und 48 nehmen dann die Schwenkachse 27 der Schaltschwinge auf, während die beiden Bereiche 51 die Schwenkachse 26 tragen.

In Fig. 6 ist das kulissenartige Betätigungsglied noch näher dargestellt. Die Ausnehmung 35 ist dabei C-förmig gestaltet, so daß die Feder 30 von der Seite in die Ausnehmung 35 hineingeschoben werden kann. Die Begrenzungen der Ausnehmung 35 bilden hierbei Vorsprünge 56, mit denen die Schaltfeder bewegt wird. Der Durchbruch 36 ist hingegen allseitig geschlossen. In ihm greift, wie bereits erwähnt, der Arm 37 des Schwenkhebels 38 hinein.

Nachzutragen bleibt noch, daß in Fig. 3 in Draufsicht die U-förmige Schaltschwinge sowie das gegabelte Haltelager zu erkennen ist. Es sei hier noch erwähnt, daß der Bereich zwischen dem U-förmigen Ausschnitt 31 und dem Durchbruch 29 in seiner Dicke, vergl. Fig. 1, etwas geringer ausgebildet ist, so daß die dort eingehängte Schaltfeder 30 einen nahezu punktförmigen Angriffspunkt aufweist.

Der in den Fig. 7 bis 9 dargestellte Schnappschalter ist als Einbauschalter aufgebaut. Er ist in einer Gerätewand 112 eingebaut.

Das Gehäuse des Schalters besteht aus zwei Teilen und zwar einem äußeren Gehäuseteil 110 und einem einschubartigen Gehäuseteil 111 . Die beiden Gehäuseteile sind durch eine nicht weiter beschriebene Rastverbindung aneinander befestigt.

Das Betätigungsglied 113 des Schalters ist winkelförmig aufgebaut und besteht aus zwei Teilen, einem Handhabenteil 114 und einem Schaltteil 115. Verbunden sind die beiden schenkelartigen Teile dadurch, daß dem Handhabenteil 114 ein Absatz 138 zugeordnet ist, der in eine Aufnahme 116 des Schaltteiles eingreift, wobei diese Aufnahme Hinterschneidungen aufweist, die von Vorsprüngen hintergriffen wird, so daß die beiden Teile des winkelförmigen Betätigungsgliedes 13 durch eine Rastverbindung 117 aneinander befestigt wird. Der Handhabenteil 114 und der Schaltteil 115 sind durch den unrunden Querschnitt von Absatz 138 und Aufnahme 116 drehfest miteinander verbunden, wobei mittig durch Absatz und Aufnahme die Drehachse 137 des Betätigungsgliedes führt.

Um das Schalterinnere sicher gegen das Eindringen von Feuchtigkeit und Verunreinigungen zu schützen, ist zum einen ein Dichtungsring 118 um den Einschub 111 vorgesehen, wobei bei der Befestigung der beiden Gehäuseteile 110 und 111 aneinander der Dichtungsring 118 seine Funktion aufnimmt, zum anderen ist der Dichtungsring 119 um den Absatz 138 des Handhabenteiles 114 angeordnet und dichtet dessen Eintrittsöffnung in das Gehäuseinnere ab.

Der Einschub 111 trägt die verschiedenen Festkontakte 120 und 121 , wobei diese Kontakte bereichsweise mit dem Einschub selber mit eingegossen sind.

Der Festkontakt 121 trägt im Gehäuseinneren ein Haltelager 123, an dem sich eine Schaltschwinge 122 abstützt. Die Festkontakte 120 weisen Gegenkontakte auf. Sie treten je nach Schaltstellung abwechselnd mit dem einen Ende der Schaltschwinge 122 in elektrisch leitfähiger Verbindung.

Der Schaltschwinge 122 sind zwei Schwenkachsen 124, 125 zugeordnet, hierbei schwenkt die Schaltschwinge um die Schwenkachse 124, wenn sie in Fig. 7 im Uhrzeigersinne geschwenkt wird, während sie um die Schwenkachse 125 sich bewegt, wenn sie von der in Fig. 1 dargestellten Mittelstellung der Schaltschwinge aus im Gegenuhrzeigersinn bewegt wird.

Die Schaltschwinge 122 weist einen nicht näher bezeichneten Durchbruch auf, in dem eine Schaltfeder 126 mit ihrem Federende 130 eingehängt ist. Das andere Federende 129 der Schaltfeder 126 ist am Einschub 111 gelagert. Zu diesem Zweck umgreift es einen am Einschub vorgesehenen Stift 127.

Die Anordnung des Stiftes 127 der beiden Schwenkachsen 124, 125 sowie des Befestigungsendes 130 der Feder ist so ausgebildet, daß in der Mittelstellung die Federwirklinie 136 zwischen den beiden Schwenkachsen 124, 125 verläuft.

Der Schaltteil 115 ist an seinem der Verbindungsstelle mit dem Handhabenteil 114 abgewandten Ende mit Vorsprüngen 128 versehen, hierbei umgreifen die beiden Vorsprünge, vergl. Fig. 7, die Schaltfeder unmittelbar hinter dem Haltelager 123 für die Schaltschwinge 122.

Wird nun das Betätigungsglied bereichsweise im Uhrzeigersinne verschwenkt, so wird ein Federbereich der Schaltfeder 126 in Fig. 7 gesehen nach unten verschwenkt. Hierdurch kommt die Federwirkungslinie 136 unterhalb der Schwenkachse 125 zu liegen, so daß schlagartig die Schaltschwinge gegen den unteren Festkontakt 120 schwenkt, hierbei liegt die Schaltfeder 126 an dem oberen der beiden Vorsprünge 128. Wird nun das Handhabenteil freigegeben, dann wird aufgrund der Federspannung in der Schaltfeder 126 die Schaltschwinge wieder zurückgeschwenkt, so daß sie in ihre in Fig. 7 dargestellte Lage zurückkehrt. Wird das Schaltteil im Gegenuhrzeigersinne bewegt, so tritt eine Verschwenkung der Schaltschwinge 122 im Uhrzeigersinn ein und die Schaltschwinge wird gegen den oberen Festkontakt 120 bewegt. Auch hier wird die Feder 126 etwas gespannt, wobei diesmal die Feder den unteren Vorsprung 128 der beiden Vorsprünge des Schaltteiles federnd belastet. Bei einer Freigabe des Handhabenteiles schwingt wiederum automatisch die Schaltschwinge in ihre Mittelstellung. In diese Mittelstellung ist zwischen den Festkontakten 120 einerseits und dem Festkontakt 121 andererseits keine elektrisch leitfähige Verbindung.

Die drei Stellungen des Betätigungsgliedes und ihrer Vorsprünge 128 sind in Fig. 7 eingezeichnet, hierbei ist die mittlere Stellung voll ausgezogen dargestellt, während bei einer Schwenkung des Betätigungsgliedes im Gegenuhrzeigersinne diese Endstellung gepunktet dargestellt ist. Die Endstellung bei einer Bewegung des Betätigungsgliedes in Uhrzeigerrichtung ist strichpunktiert dargestellt, wie aus der Fig. 7 hervorgeht.

Wie insbesondere aus der Fig. 9 noch weiter hervorgeht, ist der Schaltteil an seinem freien Ende mit einer Verlängerung 131 versehen. Auf diesen Fortsatz stützt sich eine Druckfeder 132 derart ab, daß das Betätigungsglied im Uhrzeigersinne federnd belastet wird.

Hierdurch ist es möglich, daß das freie Ende 133 des Handhabenteiles 114 mit Schaltnocken 134 in Verbindung treten kann, die an einem Walzenabschnitt 135 vorgesehen sind, wobei die Schaltbetätigung des Betätigungsgliedes dann durch Drehung des Walzenabschnittes erfolgt.

Nachzutragen bleibt noch, daß die Schaltschwinge U-förmig gestaltet ist, hierbei liegt am Mittelteil der Befestigungsdurchbruch für die Schaltfeder, während die beiden Seitenschenkel gemeinsam beide Schwenkachsen 124, 125 aufweisen, wobei die beiden Schwenkachsen in nicht näher bezeichneten Vertiefungen des Haltelagers 123 eingreifen.

Weiterhin bleibt noch nachzutragen, daß der Einschub 111, bevor er in das äußere Gehäuseteil 110 eingeschoben wird, fertig montiert ist, d.h. mit der Schaltschwinge und der Schaltfeder versehen ist, darüber hinaus ist in einer Aufnahme des Einschubes das Schaltteil 115 des Betätigungsgliedes mit der Druckfeder 132 angeordnet. Nach dem Einschieben tritt, wie bereits erwähnt, eine Verrastung zwischen den beiden Gehäuseteilen 110 und 111, es kann sodann auch das Handhabenteil 114 an dem Schaltteil befestigt werden.

Wie bereits erwähnt, sind die dargestellte Ausführungsformen nur beispielsweise Verwirklichungen der Erfindung. Diese ist nicht darauf beschränkt, vielmehr sind noch mancherlei Abänderungen und Anwendungen möglich. Beispielsweise könnte das Betätigungsglied auch einstückig ausgebildet sein, wobei statt der dargestellten schwenkbaren Lagerung der Schaltteil mit den Vorsprüngen als Drehkulisse ausgebildet wäre. Die Schwenkbewegung des Betätigungsgliedes erfolgt dann durch eine Zwangsführung im Einschub. Das eine Ende der Drehkulisse würde dann aus dem Gehäuse heraus ragen und könnte wiederum von Schaltnocken betätigt werden oder aber von Hand. Die Drehkulisse könnte auch mit einer Verlängerung ausgestattet sein, an deren Ende die Druckfeder 132 angeordnet wäre. Weiter könnte, falls wenig Platz für die Bewegung des Betätigungsgliedes gegeben ist, dieses noch näher an dem Haltelager angeordnet werden. Weiterhin sei erwähnt, daß der Schnappschalter nicht nur als Mikroschalter aufgebaut sein kann. Er könnte beispielsweise auch als Taster oder sogar Tastschalter in der Hausinstallation Verwendung finden. Weiterhin könnten mehrere Schaltschwingen nebeneinander angeordnet sein, um ein mehrpoliges Schalten zu ermöglichen, oder aber um weitere Schaltkreise öffnen oder schließen zu können.

## Patentansprüche

1. Elektrischer Schnappschalter; inebesondere Mikroschalter,
mit einem Gehäuse (10,11;110,111),
das ortsfeste (17,18,19; 120,121) und bewegliche Kontakte (20,22;122) aufweist,
mit einer als beweglichen Kontakt ausgebildeten die einzelnen Schaltstellungen einnehmenden Schaltschwinge (20; 122),
die an ihrem einen Ende zwei im Abstand voneinander liegende Schwenkachsen (26,27; 124, 125) trägt, um die die Schaltschwinge (20;122) schwenkbar an einem Haltelager (17;123) gelagert ist,
mit einer mit ihrem einen Ende (55; 130) an der Schaltschwinge (20; 122) angreifenden Schaltfeder (30; 126),
die mit ihrem zweiten Ende (54; 129) am Gehäuse (11;111) befestigt ist und die die Schaltschwinge (20;122) mit ihren beiden Schwenkachsen (26,27; 124,125) gegen das Haltelager (17;13) zieht,
und mit einem im Gehäuse (10,11; 110,111) gelagerten bereichsweise aus dem Gehäuse herausragenden beweglichen Betätigungsglied (34,13;113,114,115),
wobei ein Bereich der Schaltfeder (30;126) zwischen zwei Vorsprüngen (56;128) des Betätigungsgliedes (34;113) angeordnet ist und bei seiner Bewegung die Schaltschwinge (20; 122) in ihre Schaltstellungen überführt,
hierbei ist die Schaltschwinge (20; 122) mit einer mittleren Schaltstellung aus in die eine Schwenkrichtung um die Schwenkachse (26; 125) und in die andere Schwenkrichtung um die andere Schwenkachse (27; 124) schwenkbar,
**dadurch gekennzeichnet,**
daß das Haltelager (17;13) als ortsfester Kontakt (17;121) ausgebildet ist, daß die Vorsprünge (56;128) bei einer Bewegung des Betätigungsgliedes (34;113) an der Schaltfeder (30;126) angreifen und daß bei einer Bewegung des Betätigungsgliedes (34; 113) diese Vorsprünge (56;128) Bereiche der Schaltfeder (30,126) aus ihrer Mittelstellung heraus bewegen,
hierbei belastet die Schaltfeder (30;126) über die Vorsprünge (56;128) das Betätigungsglied (34;113) im Rückstellsinne zur Einstellung der mittleren Schaltstellung der Schaltschwinge (20;122).

2. Elektrischer Schnappschalter nach Anspruch 1, dadurch gekennzeichnet, daß das die Schaltfeder (30) bewegende Betätigungsglied (34) als kulissenartiges Schiebebetätigungsglied ausgebildet ist, das mit einem oder seinen beiden Enden als Handhabe aus dem Gehäuse (10,11) herausragt.

3. Elektrischer Schnappschalter nach Anspruch 1, dadurch gekennzeichnet, daß das die Schaltfeder (130) bewegende Betätigungsglied (113) als zwischen den Schaltstellungen drehbares am Gehäuse (110,111) gelagertes Betätigungsglied ausgebildet ist, daß wenigstens mit seiner Handhabe (114) aus dem Gehäuse (110, 111) herausragt.

4. Elektrischer Schnappschalter nach einem der Ansprüche 1 bis 3, dadurch gekennzeichnet, daß die Schaltschwinge (20) als Faltkontakt aufgebaut ist, der im Faltungsbereich (21) Kontakte (22) aufweist und dessen die Schwenkachsen (26,27) bildenden Faltungsenden (23,24) nach entgegengesetzter Richtungen um einen spitzen Winkel abgewinkelt sind.

5. Elektrischer Schnappschalter nach einem der Ansprüche 1 bis 4, dadurch gekennzeichnet, daß die Schaltschwinge (20) in Queransicht in Form eines gleichschenkeligen Dreiecks aufgebaut ist, hierbei trägt die Hauptspitze (44) des gleichschenkeligen Dreiecks die Kontakte (22), während die beiden anderen Spitzen (45,46) jeweils eine Schwenkachse (26,27) bilden.

6. Elektrischer Schnappschalter nach einem der Ansprüche 1 bis 4, dadurch gekennzeichnet, daß die aus blattförmigen Werkstoff aufgebaute Schaltschwinge (20) U-förmig ausgebildet ist, hierbei sind ihre beiden die Schwenkachsen (26,27) bildenden Schenkel (47,48) durch einen Schlitz (49) in jeweils zwei Bereiche (50,51) unterteilt, die nach unterschiedlichen Seiten hin abgewinkelt sind.

7. Elektrischer Schnappschalter nach einem der Ansprüche 1 bis 5, dadurch gekennzeichnet, daß im Bereich der beiden Schwenkachsen (26,27) der Schaltschwinge (20) am Haltelager (17) eine kanalartige Vertiefung (53) vorgesehen ist, hierbei entspricht die Kanalbreite dem Abstand der beiden Schwenkachsen (26,27).

8. Elektrischer Schnappschalter nach einem der Ansprüche 1 bis 7, dadurch gekennzeichnet, daß die Vorsprünge (56) zur Mitbewegung der Schaltfeder (30) als Begrenzungen einer Ausnehmung (35) des Betätigungsgliedes (34) gebildet sind.

9. Elektrischer Schnappschalter nach einem der Ansprüche 1 bis 8, dadurch gekennzeichnet, daß bei Ausbildung des Schalters als Druckschalter das Betätigungsglied (34) mit seinem einen Ende (41) als Handhabe (13) aus dem Gehäuse 10 ragt, während an seinem anderen Ende eine Druckfeder (43) angreift.

10. Elektrischer Schnappschalter nach einem der Ansprüche 1 bis 8, dadurch gekennzeichnet, daß bei Ausbildung des Schalters als Schwenkschalter in eine Aufnahme (36) des kulissenartigen Betätigungsgliedes (34) der eine Arm (37) eines schwenkbaren Winkelhebels (38) eingreift, dessen anderer Arm (39) als Handhabe (13) aus dem Gehäuse (10) ragt.

11. Elektrischer Schnappschalter nach einem der Ansprüche 1 bis 1o, dadurch gekennzeichnet, daß die zwei Vorsprünge (56;128) des Betätigungsgliedes (34;113) in Längsrichtung der Schaltfeder (26) gesehen an der Schaltfeder (30; 126) zwischen dem Haltelager (17;23) und der an dem Gehäuse (11;111) vorgesehenen zweiten Befestigungsstelle (54;129) der Schaltfeder (30;126) angreifen.

12. Elektrischer Schnappschalter nach einem der Ansprüche 1 bis 11, dadurch gekennzeichnet, daß die Schwenkachse (137) des Betätigungsgliedes (113) auf der den Vorsprüngen (128) abgewandten Seite des Haltelagers (123) angeordnet ist.

13. Elektrischer Schnappschalter nach einem der Ansprüche 1 bis 12, dadurch gekennzeichnet, daß das Schaltergehäuse (10,11;110,111) zweiteilig aufgebaut ist, hierbei sind an dem als Einschub (11;111) in das zweite Gehäuseteil (10;110)) ausgebildeten ersten Gehäuseteil (11;111) die Schaltschwinge (20;122), die ortsfesten Kontakte (17,18,19,;120,121) und die Schaltfeder (30;126) angeordnet.

14. Elektrischer Schnappschalter nach einem der Ansprüche 1 bis 13, dadurch gekennzeichnet, daß am zweiten Gehäuseteil (110) das Drehbetätigungsglied (113) gelagert ist.

15. Elektrischer Schnappschalter nach einem der Ansprüche 1 bis 14, dadurch gekennzeichnet, daß das Drehbetätigungsglied (113) zweiteilig aus einem Handhabenteil (114) und einem Schaltteil (115) aufgebaut ist, hierbei sind die beiden Teile (114) und (115) im Bereich der Drehachse (137) des Betätigungsgliedes (113) drehfest miteinander verbunden, wobei zur Verbindung der Handhabenteil (114) mit einem durch das äußere Gehäuse (110) durchgreifenden Absatz (138) in einer Aufnahme (116) des Schaltteiles (115) einrastbar angeordnet ist.

16. Elektrischer Schnappschalter nach einem der Ansprüche 1 bis 15, dadurch gekennzeichnet, daß die Einführöffnung im zweiten Gehäuseteil (10;110) vom Gehäuseeinschub (11;111) und Handhabenteil (114) durch einen Dichtungsring (118,119) abdichtbar ist.

17. Elektrischer Schnappschalter nach einem der Ansprüche 1 bis 16, dadurch gekennzeichnet, daß der Schaltteil (115) des Betätigungsgliedes (113) an seinem der Drehachse (137) abgewandten Ende durch eine Druckfeder (132) belastet ist, die das Drehbetätigungsglied (113) in eine Drehrichtung vorspannt.

18. Elektrischer Schnappschalter nach einem der Ansprüche 1 bis 17, dadurch gekennzeichnet, daß das drehbare Betätigungsglied (113) mit dem freien Ende (133) seines Handhabenteiles (114) an einem mit Schaltnocken (134) versehenen Walzenabschnitt (135) federnd anliegt.

## Claims

1. An electric snap-action switch, in particular a microswitch, comprising
a housing (10, 11; 110, 111)
which has stationary (17, 18, 19; 120, 121) and movable contacts (20, 22; 122),
a switching rocker member (20; 122) which is in the form of a movable contact and which assumes the individual switching positions and
which at its one end carries two spaced-apart pivot axes (26, 27; 124, 125) about which the switching rocker member (20; 122) is mounted pivotably on a holding mounting (17; 123),
a switching spring (30; 126) which with its one end (55; 130) engages the switching rocker member (20; 122) and
which is fixed with its second end (54; 129) to the housing (11; 111) and which pulls the switching rocker member (20; 122) with its two pivot axes (26, 27; 124, 125) against the holding mounting (17; 123), and
a movable actuating member (34, 13; 113, 114, 115) which is mounted in the housing (10, 11; 110, 111) and which projects region-wise out of the housing,
wherein a region of the switching spring (30; 126) is arranged between two projections (56; 128) of the actuating member (34; 113) and upon movement thereof transfers the switching rocker member (20; 122) into its switching positions,
in which case the switching rocker member (20; 122) is pivotable from a central switching position in the one pivotal direction about the pivot axis (26; 125) and in the other pivotal direction about the other pivot axis (27; 124),
characterised in that
the holding mounting (17; 13) is in the form of a stationary contact (17; 121), that the projections (56; 128) engage the switching spring (30; 126) upon a movement of the actuating member (34; 113) and that upon a movement of the actuating member (34; 113) said projections (56; 128) move regions of the switching spring (30, 126) out of the central position thereof,
in which case the switching spring (30; 126) loads the actuating member (34; 113) by way of the projections (56; 128) in the resetting direction for setting the central switching position of the switching rocker member (20; 122).

2. An electric snap-action switch according to claim 1 characterised in that the actuating member (34) which moves the switching spring (30) is in the form of a slider-type sliding actuating member which projects with one or its two ends as a handle out of the housing (10, 11).

3. An electric snap-action switch according to claim 1 characterised in that the actuating member (113) which moves the switching spring (130) is in the form of an actuating member which is rotatable between the switching positions and which is mounted on the housing (110, 111) and which projects at least with its handle (114) out of the housing (110, 111).

4. An electric snap-action switch according to one of claim 1 to 3 characterised in that the switching rocker member is constructed as a folded contact which in the fold region (21) has contacts (22) and whose fold ends (23, 24) which form the pivot axes (26, 27) are angled through an acute angle in opposite directions.

5. An electric snap-action switch according to one of claims 1 to 4 characterised in that in transverse view the switching rocker member (20) is in the form of an isosceles triangle, in that case the main tip (44) of the isosceles triangle carries the contacts (22) while the other two tips (45, 46) each form a respective pivot axis (26, 27).

6. An electric snap-action switch according to one of claims 1 to 4 characterised in that the switching rocker member (20) which is made from material in sheet form is of a U-shaped configuration, in this case its two limbs (47, 48) which form the pivot axes (26, 27) are each subdivided by a slot (49) into two regions (50, 51) which are angled towards different sides.

7. An electric snap-action switch according to one of claims 1 to 5 characterised in that provided in the region of the two pivot axes (26, 27) of the switching rocker member (20) on the holding mounting (17) is a channel-like depression (53), in this case the channel width corresponds to the spacing of the two pivot axes (26, 27).

8. An electric snap-action switch according to one of claims 1 to 7 characterised in that the projections (56), for also moving the switching spring (30), are formed as boundaries of an opening (35) in the actuating member (34).

9. An electric snap-action switch according to one of claims 1 to 8 characterised in that, when the switch is in the form of a pressure switch, the actuating member (34) projects with its one end (41) as a handle (13) out of the housing (10) while a compression spring (43) acts on its other end.

10. An electric snap-action switch according to one of claims 1 to 8 characterised in that, when the switch is in the form of a pivot switch, the one arm (37) of a pivotable angle lever (38) engages into a receiving means (36) in the slider-type actuating member (34), the other arm (39) of the angle lever (38) projecting as a handle (13) out of the housing (10).

11. An electric snap-action switch according to one of claims 1 to 10 characterised in that the two projections (56; 128) of the actuating member (34; 113), as viewed in the longitudinal direction of the switching spring (26), act on the switching spring (30; 126) between the holding mounting (17; 123) and the second fixing location (54; 129) of the switching spring (30; 126), which is provided on the housing (11; 111).

12. An electric snap-action switch according to one of claims 1 to 11 characterised in that the pivot axis (137) of the actuating member (113) is arranged on the side of the holding mounting (123) which is remote from the projections (128).

13. An electric snap-action switch according to one of claims 1 to 12 characterised in that the switch housing (10, 11; 110, 113) is of a two-part construction, in this case the switching rocker member (20; 122), the stationary contacts (17, 18, 19; 120, 121) and the switching spring (30; 126) are arranged on the first housing portion (11; 111) which is in the form of an insert (11; 111) into the second housing portion (10; l10).

14. An electric snap-action switch according to one of claims 1 to 13 characterised in that the rotary actuating member (113) is mounted on the second housing portion (110).

15. An electric snap-action switch according to one of claims 1 to 14 characterised in that the rotary actuating member (113) is made up in two parts from a handle portion (114) and a switching portion (115), in this case the two portions (114) and (115) are non-rotatably connected together in the region of the axis of rotation (137) of the actuating member (113), wherein to make the connection the handle portion (114) is arranged engageably with a step portion (138) which extends through the outer housing (110) in a receiving means (116) in the switching portion (115).

16. An electric snap-action switch according to one of claims 1 to 15 characterised in that the insertion opening in the second housing portion (10; 110) in respect of the housing insert (11; 111) and the handle portion (114) can be sealed off by a sealing ring (118, 119).

17. An electric snap-action switch according to one of claims 1 to 16 characterised in that at its end remote from the axis of rotation (137) the switching portion (115) of the actuating member (113) is loaded by a compression spring (132) which biases the rotary actuating member (113) in a direction of rotation.

18. An electric snap-action switch according to one of claims 1 to 17 characterised in that the rotatable actuating member (113) bears resiliently with the free end (133) of its handle portion (114) against a roller portion (135) provided with switching cams (134).

## Revendications

1. Interrupteur électrique à grande vitesse, notamment micro-interrupteur, comportant
un boîtier (10,11;110,111),
qui comporte des contacts fixes (17,18,19;120,121) et des contacts mobiles (20,22;122),
un bras basculant de commutation (20;122) agencé sous la forme d'un contact mobile et qui prend les différentes positions de commutation.
qui porte, à l'une de ses extrémités, deux axes de basculement (26,27;124,125) situés à distance l'un de l'autre et autour desquels le bras basculant de commutation (20;122) est monté, de manière à pouvoir basculer, dans un palier de support (17;123),
un ressort de commutation (30;126), dont une extrémité (55; 130) attaque le bras basculant de commutation (20;122) et
dont la seconde extrémité (54;129) est fixée au boîtier (11;111) et qui tire le bras basculant de commutation (20;122) avec ses deux axes de basculement (26,27;124;125) contre le palier de support (17;13),
et un organe mobile d'actionnement (34,13;113,114,115), qui est monté dans le boîtier (10,11;110,111) et peut faire saillie par endroits hors du boîtier,
et dans lequel une partie du ressort de commutation (30; 126) est disposée entre deux parties saillantes (56;128) de l'organe d'actionnement (34;113) et, lors de son déplacement, fait passer le bras basculant de commutation (20;122) dans ses positions de commutation,
le bras basculant de commutation (20;122) peut basculer depuis une position de commutation moyenne dans une direction de basculement autour de l'axe de basculement (26;125) et dans l'autre direction de basculement, autour de l'autre axe de basculement (27; 124),
caractérisé en ce que
le palier de support (17;13) est agencé sous la forme d'un contact fixe (17;121), que les parties saillantes (56;128) sont en prise avec le ressort de commutation (30; 126) lors d'un déplacement de l'organe d'actionnement (34; 113), et que dans le cas d'un déplacement de l'organe d'actionnement (34; 113), ces parties saillantes (56; 128) déplacent des parties du ressort de commutation (30; 126) à partir de leur position moyenne, et
le ressort de commutation (30;126) charge, au moyen des parties saillantes (56;128), l'organe d'actionnement (34; 113) dans le sens de son rappel pour le réglage de la position moyenne de commutation du bras basculant de commutation (20;122).

2. Interrupteur électrique à grande vitesse selon la revendication 1, caractérisé en ce que l'organe d'actionnement (34), qui déplace le ressort de commutation (30), est agencé sous la forme d'un organe d'actionnement coulissant réalisé à la manière d'une coulisse et qui fait saillie, par l'une des ses deux extrémités ou par ses deux extrémités, sous la forme d'une poignée, hors du boîtier (10,11).

3. Interrupteur électrique à grande vitesse selon la revendication 1, caractérisé en ce que l'organe d'actionnement (113), qui déplace le ressort de commutation (130), est agencé sous la forme d'un organe d'actionnement pouvant pivoter entre les positions de commutation et monté sur le boîtier (110,111) et qui fait saillie, au moins par sa poignée (114), hors du boîtier (110,111).

4. Interrupteur électrique à grande vitesse selon l'une des revendications 1 à 3, caractérisé en ce que le bras basculant de commutation (20) est agencé sous la forme d'un contact replié, qui comporte des contacts (22) dans la zone de pliage (21) et dont les extrémités repliées (23, 24), qui constituent les axes de basculement (26,27), sont coudées, selon un angle aigu, dans des directions opposées.

5. Interrupteur électrique à grande vitesse selon l'une des revendications 1 à 4, caractérisé en ce que le bras basculant de commutation (20) est agencé, selon une vue en coupe transversale, sous la forme d'un triangle isocèle, que le sommet principal (44) du triangle isocèle porte le contact (22), tandis que les deux autres sommets (45,46) forment chacun un axe de basculement (26,27).

6. Interrupteur électrique à grande vitesse selon l'une des revendications 1 à 4, caractérisé en ce que le bras basculant de commutation (20), réalisé en un matériau en forme de feuille, est agencé en forme de U, que ses deux branches (47,48) qui forment les deux axes de basculement (26,27) sont subdivisées par une fente (49) en respectivement deux parties (50,51), qui sont coudées en direction de côtés différents.

7. Interrupteur électrique à grande vitesse selon l'une des revendications 1 à 5, caractérisé en ce que dans la zone des deux axes de basculement (26,27) du bras basculant de commutation (20) est prévu, sur le palier de support (17), un renfoncement en forme de canal (53), dont la largeur correspond à la distance entre les deux axes de basculement (26,27).

8. Interrupteur électrique à grande vitesse selon l'une des revendications 1 à 7, caractérisé en ce que les parties saillantes (56) sont formées, pour l'entraînement conjoint du ressort de commutation (30), sous la forme de limitations d'une ouverture (35) de l'organe d'actionnement (34).

9. Interrupteur électrique à grande vitesse selon l'une des revendications 1 à 8, caractérisé en ce que, lors de la réalisation de l'interrupteur sous la forme d'un interrupteur à pression, l'organe d'actionnement (34) fait saillie, par l'une de ses extrémités (41), sous la forme d'une poignée (13), hors du boîtier (10), tandis qu'il coopère, par son autre extrémité, avec un ressort de pression (43).

10. Interrupteur électrique à grande vitesse selon l'une des revendications 1 à 8, caractérisé en ce que dans le cas de l'agencement de l'interrupteur sous la forme d'un interrupteur à bascule, un bras (37) du levier coudé basculant (38) s'engage dans un logement (36) de l'organe d'actionnement en forme de coulisse (34), tandis que son autre bras (39) fait saillie sous la forme d'une poignée (13) hors du boîtier (10).

11. Interrupteur électrique à grande vitesse selon l'une des revendications 1 à 10, caractérisé en ce que les deux parties saillantes (56;128) de l'organe d'actionnement (34;113) sont en prise, lorsqu'on regarde dans la direction longitudinale du ressort de commutation (26), avec le ressort de commutation (30;126) entre le palier de support (17;123) et le second point de fixation (54;129), prévu sur le boîtier (11;111), du ressort de commutation (30;126).

12. Interrupteur électrique à grande vitesse selon l'une des revendications 1 à 11, caractérisé en ce que l'axe de basculement (137) de l'organe d'actionnement (113) est disposé sur le côté du palier de support (123), tourné à l'opposé des parties saillantes (128).

13. Interrupteur électrique à grande vitesse selon l'une des revendications 1 à 12, caractérisé en ce que le boîtier (10,11;110,111) de l'interrupteur est formé de deux parties, le bras basculant de commutation (20;122), les contacts fixes (17,18,19;120,121) et le ressort de commutation (30;126) étant disposés sur la première partie (11;111) du boîtier, qui est constituée sous la forme d'un tiroir (11;111) inséré dans la seconde partie (10;l10) du boîtier.

14. Interrupteur électrique à grande vitesse selon l'une des revendications 1 à 13, caractérisé en ce que l'organe d'actionnement rotatif (113) est monté sur la seconde partie (110) du boîtier.

15. Interrupteur électrique à grande vitesse selon l'une des revendications 1 à 14, caractérisé en ce que l'organe d'actionnement rotatif (113) est constitué de deux parties, à savoir une partie formant poignée (114) et une partie de commutation (115), que les deux parties (114) et (115) sont reliées entre elles avec blocage en rotation dans la zone de l'axe de rotation (137) de l'organe d'actionnement (113), auquel cas, pour la liaison, la partie formant poignée (114) est disposée de manière à pouvoir s'encliqueter, par une partie étagée (138), qui traverse le boîtier extérieur (110), dans un logement (116) de la partie de commutation (115).

16. Interrupteur électrique à grande vitesse selon l'une des revendications 1 à 15, caractérisé en ce que l'ouverture d'introduction située dans la seconde partie (10;110) du boîtier peut être fermée de façon étanche vis-à-vis de la partie formant insert (11;111) du boîtier et de la partie formant poignée (114), par une bague d'étanchéité (118,119).

17. Interrupteur électrique à grande vitesse selon l'une des revendications 1 à 16, caractérisé en ce que la partie de commutation (115) de l'organe d'actionnement (113) est chargée, au niveau de son extrémité tournée à l'opposé de l'axe de rotation (137), par un ressort de pression (132), qui précontraint l'organe d'actionnement rotatif (113) dans un sens de rotation.

18. Interrupteur électrique à grande vitesse selon l'une des revendications 1 à 17, caractérisé en ce que l'organe d'actionnement rotatif (113) s'applique élastiquement, par l'extrémité libre (133) de sa partie formant poignée (114), contre une section de cylindre (135) équipée d'une came de commutation (134).
